# EUROPÄISCHE PATENTANMELDUNG

(11) **EP 0 924 351 A1**
(43) Veröffentlichungstag der Anmeldung: **23.06.1999**
(21) Anmeldenummer: 98124366.0
(22) Anmeldetag: 22.12.1998
(51) Int. Cl.: E02D 29/12, E06C 9/02

(54) **Rahmen für einen Deckel**

(30) Priorität: 22.12.1997 DE 19757316
(71) Anmelder: Schwarz, Wolfgang, D-23843 Bad Oldesloe (DE)
(72) Erfinder: Schwarz, Wolfgang, D-23843 Bad Oldesloe (DE)
(74) Vertreter: Heldt, Gert, Dr. Dipl.-Ing.

(57) **Zusammenfassung**

Ein Rahmen (1) für einen Deckel zum Abdecken einer in einer Bodenfläche vorgesehenen Ausnehmung weist eine den Deckel (7) tragende Randaufnahme (2) auf, die sich mit einer Abstützfläche (4) auf einer die Ausnehmung umgebenden Auflagefläche (25) abstützt. In der Randaufnahme (2) ist eine Halterung (17,26) zur Aufnahme einer Einstiegshilfe (27) vorgesehen. Die Abstützfläche (4) ist mit mindestens einer Aufnahme (17) zum Ankuppeln eines die Abstützfläche (4) von der Auflagefläche (25) abhebenden Hebezeuges versehen. Drei Aufnahmen (17) sind über die Abstützfläche (4) verteilt. Die Aufnahmen (17) sind jeweils mit voneinander etwa gleichen Abständen über die Abstützflächen (4) verteilt. Die Aufnahmen (17) erheben sich auf einen unteren Rand der Abstützfläche (25), der diese in Richtung der Ausnehmung nach unten begrenzt.

## Beschreibung

Die Erfindung betrifft einen Rahmen für einen Deckel zum Abdecken einer in einer Bodenfläche vorgesehenen Ausnehmung mit einer den Deckel tragenden Randaufnahme, die sich mit einer Abstützfläche auf einer die Ausnehmung umgebenden Auflagefläche abstützt.

Derartige Rahmen stellen beispielsweise einen wesentlichen Teil einer Schachtabdeckung dar, die im Straßenbau zur Abdeckung eines innerhalb einer Straße vorgesehenen Schachtes verwendet wird. An der in die Straßenoberfläche einmündenden Oberseite des Schachtes liegt die Schachtabdeckung mit dem Rahmen auf Mauern auf, die den Schacht begrenzen. Der Rahmen nimmt einen Deckel auf, der den Schacht im Bereich der Straßenoberfläche abdeckt. Der Einstieg in einen Schacht stellt sich regelmäßig als eine Geschicklichkeitsübung dar, die mit einem relativ hohen Risiko behaftet ist, in den Schacht zu stürzen. Aus diesem Grunde sind zur Erleichterung des Einstiegs Einstieghilfen vorgeschrieben, die einen Halt beim Einstieg in den Schacht vermitteln.

Aufgabe der vorliegenden Erfindung ist es daher, die Montage derartiger Einstieghilfen so zu vereinfachen, daß der Einstieg in den Schacht gefahrlos möglich ist.

Diese Aufgabe wird erfindungsgemäß dadurch gelöst, daß in der Randaufnahme eine Halterung zur Aufnahme einer Einstieghilfe vorgesehen ist.

Diese Halterung verschafft die Möglichkeit, die Einstieghilfe schnell und sicher an den Rahmen anzukoppeln, so daß die Einstieghilfe gefahrlos in die Halterung eingesetzt werden kann und eine ungewollte Lösung der Halterung vom Rahmen ausgeschlossen ist. Durch das einfache Einsetzen der Einstieghilfe in die Halterung wird ein großer Anreiz geschaffen, den Schacht nicht ohne Einstieghilfe zu betreten, so daß ein sicherer Einstieg gewährleistet ist.

Bei Reparaturen und Neuanlagen von Straßen ergibt sich häufig die Notwendigkeit, die Schachtabdeckung gegenüber einem bisher vorhandenen Niveau anzuheben. Dazu muß der Rahmen der anzuhebenden Schachtabdeckung aus seiner Verankerung gelöst werden. Anschließend wird er soweit angehoben, bis er mit seinem oberen Abschluß im Niveau der Straßendecke liegt. Das Anheben oder Ausbauen des Rahmens geschieht im Regelfall mit mechanischen Mitteln. Diese werden zwischen eine Unterseite des Rahmens und die ihr benachbarte Oberkante der Schachtmauer in eine Schachtfuge geschoben, so daß der Rahmen mit Hilfe der mechanischen Mittel angehoben werden kann.

Sehr häufig sitzt der Rahmen mit seiner Unterseite so fest auf der Mauer, daß bei der Lösung des Rahmens von dem Mauerwerk oder von dort angeordneten Betonringen, die den Schacht begrenzen, die aufgewendeten Kräfte so groß sind, daß sie ausreichen, um den Rahmen bzw. das Mauerwerk oder die entsprechenden Betonringe zu beschädigen. In diesem Falle muß ein neuer Rahmen mit dem Mauerwerk verbunden werden, nachdem dieses auf die benötigte Höhe hochgemauert worden ist.

Darüberhinaus stellt sich auch das Einfügen der mechanischen Mittel zum Ablösen des Rahmens vom Mauerwerk häufig als sehr schwierig dar. Im Regelfall muß mit Hammer und Meißel gearbeitet werden, um zwischen die Unterseite des Rahmens und die Oberseite des Mauerwerkes einen Spalt zu stemmen, in dem die mechanischen Mittel zum Anheben des Rahmens eingeführt werden können.

Insgesamt stellt sich daher das Anheben des Rahmens als eine sehr beschwerliche und zeitaufwendige Arbeit dar, die noch dazu das Risiko einschließt, daß der Rahmen vor seiner Ablösung vom Mauerwerk beschädigt wird.

Aufgabe der vorliegenden Erfindung ist es daher, den Rahmen der einleitend genannten Art so zu verbessern, daß er auf vergleichsweise einfache Weise von dem Mauerwerk gelöst werden kann, ohne daß eine Beschädigung Rahmens riskiert wird.

Diese Aufgabe wird erfindungsgemäß dadurch gelöst, daß die Abstützfläche mit mindestens einer Aufnahme zum Einführen eines die Abstützfläche von der Auflagefläche abhebenden Hebezeuges versehen ist.

Die Anbringung dieser Aufnahme besitzt einerseits den Vorteil, daß das Hebezeug auf leichte Weise in den anzuhebenden Rahmen eingeführt werden kann, zum anderen kann die Aufnahme so plaziert werden, daß sie die Kraft zum Anheben des Rahmens in diesen an einer Stelle einleitet, an der beim Aufbringen der Ablösungskräfte der Rahmen nicht beschädigt wird.

Gemäß einer bevorzugten Ausführungsform der Erfindung werden drei Aufnahmen über die Abstützfläche verteilt. Auf diese Weise ist gewährleistet, daß der Rahmen an drei verschiedenen, gleichmäßig verteilten Stellen durch die Ablösungskräfte beaufschlagt wird, so daß nur relativ kleine Biegemomente im Rahmen auftreten. Diese können von dem Rahmen aufgenommen werden, ohne daß dieser beschädigt wird.

Gemäß einer weiteren bevorzugten Ausführungsform der Erfindung erheben sich die Aufnahmen auf einen unteren Rand der Abstützfläche, der diese in Richtung der Ausnehmung nach unten begrenzt. Auf diese Weise ist dafür gesorgt, daß sich etwa auf dem Mauerwerk ansammelnder Schmutz und gegebenenfalls auch Mörtel sich nicht in die Aufnahmen hineinsetzt und diese so stark verschmutzt, daß das Hebezeug im Bereich der Aufnahme nicht mehr angekoppelt werden kann.

Gemäß einer weiteren bevorzugten Ausführungsform der Erfindung sind die Aufnahmen in Form einer Öffnung ausgebildet, die in Richtung auf die Ausnehmung weist und im übrigen von Wandungen umgeben ist. Diese Öffnung besitzt eine hohe Formsteifigkeit, die gewährleistet, daß beim Anbringen des Hebezeuges und beim Aufbringen der zum Ablösen bestimmten Kraft die Bruchgrenze des Materials nicht überschritten wird. Vielmehr wird durch die Öffnung die Kraft zum Ablösen des Rahmens relativ gleichmäßig in den Rahmen eingeleitet.

Gemäß einer weiteren bevorzugten Ausführungsform der Erfindung stützt sich jede Aufnahme über eine sich auf der Deckenfläche erhebende Abstützung gegenüber einem den Deckel tragenden oberen Teil der Randaufnahme ab. Durch diese Abstützung ist es möglich, die in die Ausnehmung eingeleiteten Kräfte zur Ablösung des Rahmens vom Mauerwerk gleichmäßig über die gesamte Rahmenkonstruktion zu verteilen. Der Rahmen besitzt eine hohe Formsteifigkeit, so daß eine Beschädigung des Rahmens unter der Einwirkung der zum Ablösen bestimmten Kräfte ausgeschlossen ist.

Im Hinblick auf die hohe Schwingungsbelastung moderner Straßen durch schnellfahrende und schwere Fahrzeuge entstehen gerade im Bereich der Einbauten, die im Straßenkörper vorgesehen sind, starke Schäden. Weitere Aufgabe der vorliegenden Erfindung ist es daher, die Einbauten vom Straßenkörper zu entkoppeln.

Diese Aufgabe wird gemäß einer weiteren bevorzugten Ausführungsform der Erfindung dadurch gelöst, daß die Abstützfläche gegen Schwingungen gedämpft auf der Auflagefläche aufliegt. Diese schwingungsgedämpfte Auflage verhindert eine Einleitung der in den Rahmen eingeleiteten Schwingungen in das den Rahmen tragende Mauerwerk. Da dieses vergleichsweise starr ist, kann es durch die Einleitung von Schwingungen stark gefährdet werden. Diese Schwingungen entstehen beispielsweise dadurch, daß Fahrzeuge über den Rahmen bzw. den Deckel fahren und dabei in den Rahmen und in den Deckel Schwingungen einleiten. Durch die die Schwingungen dämpfende Auflage des Rahmens auf dem oberen Abschluß der Mauer wird die Aufgabe gelöst, das Mauerwerk gegen die Einflüsse der Schwingungen zu schützen.

Gemäß einer weiteren bevorzugten Ausführungsform der Erfindung erstreckt sich durch die Abstützfläche eine Nut, die etwa parallel zur seitlichen Begrenzung der Abstützfläche verläuft und zur Aufnahme einer schwingungsdämpfenden Einlage vorgesehen ist. Auf diese Weise ist gewährleistet, daß diese schwingungsdämpfende Einlage an einer für die Verhinderung von Schwingungsübertragungen optimalen Stelle verläuft.

Bei moderner Straßenbauweise wird darauf abgestellt, den Rahmen in der ihn umgebenden Straßendecke so zu lagern, daß kein Wasser in den benachbarten Teil der Straßendecke eindringen kann und der Rahmen elastisch in die Straßendecke eingepaßt ist.

Aufgabe der vorliegenden Erfindung ist es daher weiterhin, den Rahmen in die Straßendecke auf einfache Weise so einzuführen, daß er elastisch gelagert ist und in seinem Bereich kein Wasser in den Straßenkörper eindringen kann.

Diese Aufgabe wird erfindungsgemäß dadurch gelöst, daß die Randaufnahme von einer Außenwandung begrenzt ist, zwischen der und einer ihr gegenüberliegenden Wandung der Ausnehmung ein Freiraum zur Aufnahme einer Abdichtmasse vorgesehen ist.

Durch diese Ausbildung des Freiraumes ist gewährleistet, daß die Abdichtmasse den gesamten Rahmen mit etwa gleicher Dicke umgibt. Diese Abdichtmasse verhindert nicht nur, daß Wasser zwischen die Randaufnahme und das benachbarte Straßenbauwerk eindringen kann, sondern auch eine Übertragung von Schwingungen aus dem Straßenkörper in Richtung auf den Rahmen und in umgekehrter Richtung. Auf diese Weise kann mit dauerhafter Einbettung des Rahmens in die Straße gerechnet werden.

Gemäß einer weiteren bevorzugten Ausführungsform der Erfindung ist zur Ausbildung des Freiraumes eine die Außenwandung im Einbauzustand umgebende Schablone vorgesehen. Eine solche Schablone sorgt dafür, daß der Rahmen von einem Freiraum gleichmäßiger Stärke umgeben ist, der durch Entfernen der Schablone entsteht.

Gemäß einer weiteren bevorzugten Ausführungsform der Erfindung besteht die Schablone aus mindestens zwei beweglich zueinander angeordneten Teilen. Durch Verschwenken dieser Teile kann die Schablone auf einfache Weise so entfernt werden, daß keine Beschädigungen an den Wandungen des Straßenkörpers entstehen.

Gemäß einer weiteren bevorzugten Ausführungsform der Erfindung werden jeweils zwei einander benachbarte Teile der Schablone durch Scharniere miteinander verbunden, so daß diese nach Entfernen der Randaufnahme in Richtung auf einen von der Randaufnahme freigegebenden Innenraum verschwenkbar sind. Auf diese Weise können die Schablonenteile vorsichtig von der benachbarten Wand der Straße abgehoben werden. Dadurch entsteht nach dem Wiedereinsetzen des Rahmens zwischen der Außenfläche und der benachbarten Wandfläche ein leerer Raum, der mit einer isolierenden und dämpfenden Kunststoffmasse gefüllt werden kann.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
- Figur 1:: Eine Druntersicht unter einen Rahmen,
- Figur 2:: einen Schnitt durch einen Rahmen entlang der Schnittlinie II-II in Figur 1,
- Figur 3:: einen Längsschnitt durch einen Oberteil eines Schachtes mit einer eingesetzten Einstieghilfe,
- Figur 4:: einen anderen Längsschnitt durch einen Oberteil eines Schachtes mit eingesetzter Steigeleiter und einem abgehobenen, stilisiert dargestellten Schachtdeckel und
- Figur 5:: eine schematische Darstellung einer Schablone in Draufsicht.

Ein Rahmen 1 ist als Schachtrahmen einer Schachtabdeckung ausgebildet und besteht im wesentlichen aus einer Randaufnahme 2, die beispielsweise aus Gußstahl hergestellt sein kann. Diese Randaufnahme 2 besteht aus einem oberen Teil 3 und einem sich daran in Richtung auf eine Abstützfläche 4 anschließenden unteren Teil 5. Im oberen Teil 3 ist eine Deckelauflage 6 vorgesehen, die einen Deckel 7 aufnehmen kann. Ein auf der Deckelauflage 6 aufliegender Deckel 7 schließt mit seiner oberen Begrenzung 8 mit einer oberen Begrenzungsfläche 9 des Rahmens 1 ab. Zu diesem Zwecke ist die Deckelauflage 6 gegenüber der oberen Begrenzungsfläche 9 des Rahmens 1 soweit in der Tiefe versetzt, daß die obere Begrenzung 8 des Deckels 7 in einer Ebene mit der oberen Begrenzungsfläche 9 liegt.

Durch einen auf der Deckelauflage 6 aufliegenden Deckel 7 ist eine Ausnehmung 10 verschlossen, die in einer Straße 11 beispielsweise als ein Schacht vorgesehen ist. Diese Ausnehmung 10 wird an ihren Rändern von Mauerwerk 12 begrenzt, auf dessen oberen Abschluß 13 der Rahmen 1 mit seiner Abstützfläche 4 aufliegt. Zwischen dem als eine Auflagefläche ausgebildeten Abschluß 13 des Mauerwerkes 12 und der Abstützfläche 4 des Rahmens 1 liegt ein elastisch verformbarer Streifen 14, der in einer sich durch die Abstützfläche 4 erstreckenden Nut 15 verläuft. Dieser elastisch verformbare Streifen 14 verhindert eine Übertragung von Schwingungen von dem Rahmen 1 in Richtung auf das Mauerwerk 12.

Parallel zur Abstützfläche 4 verläuft ein Rahmen 16, der sich unmittelbar in Richtung auf den oberen Teil 3 an die Abstützfläche 4 anschließt. An den Rahmen 16 sind Aufnahmen 17 angeformt, die eine Öffnung 18 in Richtung auf die Ausnehmung 10 besitzen. Diese Öffnung 18 wird von drei Seitenwandungen 19, 20, 21 umschlossen, die durch eine obere Deckenfläche 22 miteinander verbunden sind. In die Deckenfläche 22 mündet eine Abstützung 23 ein, die mit ihrem der Deckenfläche 22 abgewandten oberen Ende in die Deckelauflage 6 einmündet. Weitere Abstützungen 24 erstrecken sich von dem Rahmen 16 bis in die Deckelauflage 6 und bilden auf diese Weise den starren Rahmen 1 aus.

Die Aufnahmen 17 sind gleichmäßig über einen der Ausnehmung 10 zugewandten inneren Umfang 24 verteilt. Bei einer kreisförmigen Ausgestaltung des Rahmens 1 liegt zweckmäßigerweise zwischen einander benachbarten Aufnahmen 17 jeweils ein Kreisbogen 120°.

Die Nut 15 erstreckt sich über vier Bögen von jeweils etwas weniger als 90°. Zwei einander benachbarter Nuten werden jeweils durch Auflageflächen 25 voneinander getrennt.

In die Randaufnahme 2 ist darüberhinaus auch noch eine Halterung 26 zur Aufnahme einer Einstieghilfe 27 integriert. Diese Einstieghilfe kann als eine Stange 45 ausgebildet sein, die in ein Führungsrohr 46 eingesetzt ist und im eingesetzten Zustand mit ihrem oberen Ende 47 über die obere Begrenzungsfläche 9 des Rahmens 1 hinausragt. Das Führungsrohr 46 ist mit Hilfe eines Winkelprofils 48 in der Halterung 26 befestigt. Zu diesem Zwecke besitzt das Winkelprofil 48 einen längeren Schenkel 49, an dem das Führungsrohr 46 mit seinem Außenmantel 50 befestigt, beispielsweise angeschweißt ist. Ein kürzerer Schenkel 51 des Winkelprofils 48 liegt in der als Einsenkung ausgebildeten Halterung 26 auf deren der Ausnehmung 10 zugewandten Unterfläche 52 auf und wird mit dieser durch eine Halteschraube 53 verschraubt.

Das Führungsrohr 46 besitzt einen inneren Querschnitt, in dem die Stange 45 mit ihrem äußeren Querschnitt gut geführt wird. Dabei ist dafür gesorgt, daß die Stange 45 lediglich mit ihrem unteren Teil 54 in das Führungsrohr 46 hineinragt. Eine Begrenzung kann mit Hilfe eines an der Stange 45 vorgesehenen Wulstes 55 vorgesehen sein, der nach Einfügen des unteren Teiles 54 in das Führungsrohr 46 an dessen oberen Ende 56 aufliegt. Andere Begrenzungsmöglichkeiten sind möglich, beispielsweise durch einen innerhalb des Führungsrohres 46 vorgesehenen Stopper, an dem der untere Teil 54 der Stange 45 anliegt.

In der Randaufnahme 2 kann darüberhinaus eine zweite Halterung 57 vorgesehen sein, in die eine Leiter 58 eingehängt werden kann. Diese Leiter 58 dient dem Einstieg in die als Schacht ausgebildete Ausnehmung 10. Sie ist an ihrem dem Deckel 7 zugewandten oberen Ende 28 mit einer hakenartigen Aufhängung 29 versehen. Diese ragt mit einem der Halterung 57 in seinen Abmessungen angepaßten Hakenteil 30 in die als Einsenkung ausgebildete Halterung 57 hinein. Dieser Hakenteil 30 ist am oberen Ende 28 der Leiter 58 mit einem Befestigungsteil 31 verbunden, das sich über die gesamte Breite der Leiter 58 erstreckt und fest mit dieser verbunden ist. Auf diese Weise wird erreicht, daß die Leiter 58 sich etwa lotrecht in Richtung auf die Ausnehmung 10 erstreckt. Um zu verhindern, daß der Hakenteil 30 sich aus der Halterung 57 löst, sind sowohl der Hakenteil 30 als auch die Halterung 57 derart gestaltet, daß der Hakenteil 30 formschlüssig in der Halterung 57 geführt ist. Zu diesem Zwecke besitzen sowohl die Halterung 57 als auch der Hakenteil 30 in Einrastrichtung des Hakenteils 30 konisch zulaufende Führungswandungen 32, in denen der Hakenteil 30 mit entsprechend geformten Außenwandungen 33 geführt ist. Zusätzlich kann auch eine den Hakenteil 30 mit der Halterung 57 verbindende Schraube 59 vorgesehen sein.

Zweckmäßigerweise - aber nicht notwendig - sind die Halterungen 26, 57 in unmittelbarer Nähe einer Abstützung 23 vorgesehen. An dieser Stelle ist der Rahmen 1 besonders biegesteif ausgebildet, so daß er sich auch unter einer relativ hohen Belastung im Bereich der Leiter 58, beispielsweise durch eine die Leiter 58 benutzenden Person nicht verbiegen oder auf andere Weise verformen kann. Da der Rahmen 1 gerade im Bereich der sich auf der Aufnahme 17 abstützenden Abstützung 23 besonders biegesteif ist, bietet sich die Anbringung der Halterungen 26, 57 in unmittelbarer Nä-he oberhalb der Aufnahme 17 an.

Die Art, wie die Randaufnahme 2 in die Straße 11 eingebracht wird, ist von gravierender Bedeutung für die Haltbarkeit der Straße 11 im Bereich des Rahmens 1. Insbesondere muß dafür gesorgt werden, daß der Rahmen 1 wasserdicht an die ihn umge-bende Straße 11 angeschlossen wird. Zu diesem Zwecke wird eine die Randaufnahme 2 begrenzende Außenfläche 34 mit Hilfe eines Abdichtmittels an die Straße 11 angeschlossen. Dieses Abdicht-mittel wird in eine die Außenfläche 34 umgebende Nut 35 einge-geben. Das Abdichtmittel schließt sowohl an die Straße 11 als auch an die Außenfläche 34 so stark abdichtend an, daß kein Wasser in den als Nut ausgebildeten Freiraum 35 eindringen kann.

Zur kostensparenden Herstellung dieses Freiraumes 35 ist eine Schablone 36 vorgesehen, die als Ring die Ausfläche 34 umgibt und mit ihrer äußeren Begrenzung 37 an der Straße 11 anliegt. Sie füllt den gesamten Freiraum 35 aus.

Diese Schablone 36 kann als ein Ring ausgebildet werden, der nur mit großer Mühe und mit viel Geschick aus dem Freiraum 35 herausgezogen werden kann, ohne daß dabei eine äußere Begrenzung 37 der Schablone 36 eine innere Wandung 38 der Straße 11 zerstören würde. Um diese Zerstörung der inneren Wandung 38 zu verhindern, könnte die Schablone als Wegwerfartikel ausgebildet sein, der beim Ausbau zum Zwecke der Freigabe des Freiraumes 35 zerstört wird.

Eine mehrfach zu verwendende Schablone 36 kann zunächst von der inneren Wandung abgeklappt und dann aus der Ausnehmung 10 herausgenommen werden. Um das Abklappen der Schablone 36 von der inneren Wandung vornehmen zu können, wird die Schablone 36 in mehrere, mindestens zwei Teile 39 unterteilt, die gegeneinander beweglich geführt sind. Diese gegenseitige Beweglichkeit wird mit Hilfe von Scharnieren 40 zweckmäßigerweise erreicht. Im Bereich der Scharniere 40 werden zwei einander benachbarte Teile 39 so in Richtung auf die Ausnehmung 10 verschwenkt, daß sämtliche Teile 39 von der inneren Wandung 38 der Straße 11 abgezogen werden können. Sodann kann die auf diese Weise zusammengefaltete Schablone 36 mühelos aus dem Freiraum 35 herausgenommen werden, nachdem zunächst der Rahmen 1 aus einem von der aufgespannten Schablone 36 umfaßten Innenraum 41 herausgezogen worden ist.

Soll beispielsweise der Rahmen 1 auf ein Niveau gebracht werden, auf das eine bisherige Höhe 42 der Straße 11 während einer Reparaturmaßnahme angehoben wurde, so wird zu diesem Zwecke eine im Regelfall hydraulisch arbeitende Pumpe an mindestens einer Öffnung 18 eingeführt. Die Hebevorrichtung fährt mit einem entsprechenden Arm in mindestens eine der Aufnahmen 17 hinein. Sodann wird mit Hilfe der Hebevorrichtung der Rahmen 1 zweckmäßigerweise gleichzeitig im Bereich sämtlicher Aufnahmen 17 bis auf das neue Niveau der Straße 11 angehoben. Sodann kann der Rahmen 11 im Bereich seiner Abstützflächen 4 ausgebaut werden.

Falls sich beim Anheben herausstellen sollte, daß eine zwischen dem Mauerwerk 12 und dem Rahmen 1 vorgesehene Schwingungsdämpfung ihre dämpfenden Eigenschaften verloren hat, wird der verformbare Streifen 14 aus der Nut 15 herausgenommen und durch einen neuen Streifen 14 ersetzt. Auf diese Weise ist gewährleistet, daß Schwingungen, die in den Rahmen 1 beispielsweise durch vorbeifahrende Fahrzeuge eingeleitet werden, nicht oder jedenfalls gedämpft in das Mauerwerk 12 übertragen werden.

Falls eine Revision des gesamten als Ausnehmung 10 ausgebildeten Schachtes vorgenommen werden muß, wird der Rahmen 1 völlig aus der Straße 11 herausgenommen. Sodann werden Ausbesserungsarbeiten beispielsweise am Mauerwerk 12 vorgenommen. Nunmehr muß neuerdings der Rahmen 1 in die Straße 11 eingepaßt werden. Zu diesem Zwecke wird zunächst in der Straße 11 der Freiraum 35 ausgebildet, der über den äußeren Querschnitt des Mauerwerkes 12 hinausragt. Sodann wird in den Freiraum 35 die Schablone 36 eingepaßt, so daß die Schablone 36 mit ihrer äußeren Begrenzung 37 an der inneren Wandung 38 der Straße 11 anliegt. Dabei bilden die Teile 39 der Schablone 36 eine ringförmige Öffnung aus, in der der Rahmen 1 mit seiner Außenfläche 34 anliegt.

Nach einer genauen Einpassung der Schablone 36 in den Freiraum 35 wird der Rahmen 1 nach einer vorgenommenen Asphaltierung der Straße aus dem ringförmigen Innenraum der Schablone 36 herausgezogen. Sodann wird eines der Teile 39 nach Innen in den von dem Rahmen 1 freigegebenen Raum hineingezogen. Dabei verschwenkt dieser Teil 39 um eines der Scharniere 40, mit dem es mit dem Nachbarteil verbunden ist. Dieses und das dritte Teil 39 löst sich bei dieser Gelegenheit von der inneren Wandung 38 der Straße 11 ab. Die Schablone 36 wird nach oben aus der Ausnehmung 10 herausgenommen. Sodann wird ein Asphaltrand entfernt, der sich bei der Asphaltierung der Straße oberhalb des Freiraums 35 ausgebildet hat. Anschließend wird der Rahmen 1 wieder mit seiner Abstützfläche 4 auf das Mauerwerk 12 gelegt, nachdem diese gegebenenfalls durch Zwischenringe oder durch Aufmauern soweit angehoben worden ist, daß der Rahmen 1 mit seiner oberen Begrenzungsfläche 9 in der von der neuen Asphaltdecke vorgegebenen Höhe der Straße 42 liegt. Dabei stützt sich der Rahmen 1 mit dem eingelegten verformbaren Streifen 14 auf den oberen Abschluß 13 des Mauerwerkes 12 ab. Auf diese Weise entsteht zwischen der Außenfläche 34 des Rahmens 1 und der inneren Wandung 38 der Straße der freie Raum 35. Dieser wird nunmehr mit einer Abdichtmasse gefüllt, die sich fest sowohl an die Außenfläche 34 als auch an die innere Wandung 38 anschmiegt und etwa auf der Straße 42 stehendes Wasser davon abhält, im Bereich der Außenfläche 34 bzw. der inneren Wandung 38 in den Freiraum 35 einzusickern.

Sollte sich eine Inspektion des als Ausnehmung 10 ausgebildeten Schachtes als notwendig erweisen, wird der Deckel 7 von der Deckelauflage 6 aufgenommen. Sodann wird die als Einstieghilfe 27 ausgebildete Stange 45 in das Führungsrohr 46 eingeführt, so daß sie beim Einstieg in die Ausnehmung 10 an ihrem oberen Ende 47 zur Begründung eines festen Haltes erfaßt werden kann. Anschließend kann der Einstieg in die als Schacht ausgebildete Ausnehmung 10 beginnen, in dem beispielsweise Steigeisen benutzt werden, die in das Mauerwerk 12 eingelassen sind.

Es ist jedoch auch möglich, die Leiter 58 in die zweite Halterung 57 einzuhängen und auf dieser in den Schacht hineinzusteigen. Dabei kann die Einstieghilfe 27 als sicherer Halt benutzt werden.

## Patentansprüche

1. Rahmen für einen Deckel zum Abdecken einer in einer Bodenfläche vorgesehenen Ausnehmung beispielsweise Schachtabdeckungsrahmen mit einer den Deckel tragenden Randaufnahme, die sich mit einer Abstützfläche auf einer die Ausnehmung umgebenden Auflagefläche abstützt, dadurch gekennzeichnet, daß in der Randaufnahme (2) eine Halterung (57) zur Aufnahme einer Einstiegshilfe (27) vorgesehen ist.

2. Rahmen nach Anspruch 1, dadurch gekennzeichnet, daß die Abstützfläche (4) mit mindestens einer Aufnahme (17) zum Ankoppeln eines die Abstützfläche (4) von der Auflagefläche abhebenden Hebezeuges versehen ist.

3. Rahmen nach Anspruch 2, dadurch gekennzeichnet, daß drei Aufnahmen (17) über die Abstützfläche (4) verteilt sind.

4. Rahmen nach Anspruch 3, dadurch gekennzeichnet, daß die Aufnahmen (17) jeweils mit voneinander etwa gleichen Abständen über die Abstützflächen (4) verteilt sind.

5. Rahmen nach einem der Ansprüche 1 bis 4, dadurch gekennzeichnet, daß die Aufnahmen (17) sich auf einem unteren Rand der Abstützfläche (4) erheben, der diese in Richtung der Ausnehmung (10) nach unten begrenzt.

6. Rahmen nach Anspruch 5, dadurch gekennzeichnet, daß die Aufnahme (17) in Form einer Öffnung (18) ausgebildet ist, die in Richtung auf die Ausnehmung (10) weist und im übrigen durch Seitenwandungen (19, 20, 21) sowie eine Deckenfläche (22) umgeben ist.

7. Rahmen nach Anspruch 6, dadurch gekennzeichnet, daß sich die Deckenfläche (22) über die drei Seitenwandungen (19, 20, 21) auf einem oberen Rahmen (16) abstützt, der etwa planparallel zum unteren Rand verläuft und mit diesem die Abstützfläche (4) bildet.

8. Rahmen nach Anspruch 7, dadurch gekennzeichnet, daß jede Aufnahme (17) über eine sich auf ihrer Deckenfläche (22) erhebende Abstützung (23) gegenüber einem den Deckel (7) tragenden oberen Teil der Randaufnahme (2) abstützt.

9. Rahmen nach Anspruch 8, dadurch gekennzeichnet, daß die Abstützung (23) sich zwischen der Deckenfläche (22) und einer den Deckel (7) tragenden Deckelauflage (6) erstreckt.

10. Rahmen nach Anspruch 9, dadurch gekennzeichnet, daß die Deckelauflage (6) zu einer oberen Begrenzungsfläche (9) der Randaufnahme (2) um eine Tiefe versetzt ist, die einer Wandstärke des Deckels (7) entspricht.

11. Rahmen für einen Deckel zum Abdecken einer in einer Bodenfläche vorgesehenen Ausnehmung beispielsweise Schachtabdeckungsrahmen mit einer den Deckel tragenden Randaufnahme, die sich mit einer Abstützfläche auf einer die Ausnehmung umgebenden Auflagefläche abstützt, dadurch gekenn-zeichnet, daß die Abstützfläche (4) gegen Schwingungen gedämpft auf der Auflagefläche aufliegt.

12. Rahmen nach Anspruch 11, dadurch gekennzeichnet, daß zwischen der Abstützfläche (4) der Auflagefläche eine Schwingungsdämpfung angeordnet ist.

13. Rahmen nach Anspruch 12, dadurch gekennzeichnet, daß sich durch die Abstützfläche (4) eine Nut (15) erstreckt, die etwa parallel zu seitlichen Begrenzungen der Abstützfläche (4) verläuft und zur Aufnahme einer schwingungsdämpfenden Einlage vorgesehen ist.

14. Rahmen nach Anspruch 13, dadurch gekennzeichnet, daß als schwingungsdämpfende Einlage ein elastisch verformbarer Streifen (14) vorgesehen ist.

15. Rahmen nach Anspruch 1 bis 14, dadurch gekennzeichnet, daß eine erste Halterung (26) als eine eine hakenartige Aufhängung (29) aufnehmende Einsenkung ausgebildet ist.

16. Rahmen nach Anspruch 15, dadurch gekennzeichnet, daß die Einsenkung mit in Einhängrichtung verlaufenden Führungswandungen (32) versehen ist.

17. Rahmen nach Anspruch 16, dadurch gekennzeichnet, daß die Führungswandungen (32) in Einsenkrichtung konisch auf einander zu verlaufen.

18. Rahmen nach einem der Ansprüche 14 bis 17, dadurch gekennzeichnet, daß die Halterung (26, 57) in unmittelbarer Nähe einer Abstützung (23) vorgesehen ist, mit der die Abstützfläche (4) gegenüber einem oberen Teil der Randaufnahme (2) abgestützt ist.

19. Rahmen nach einem der Ansprüche 1 bis 18, dadurch gekennzeichnet, daß die Randaufnahme (2) von einer Außenfläche (34) begrenzt ist, zwischen der und einer ihr gegenüberliegenden inneren Wandung (38) der Ausnehmung (10) ein Freiraum (35) zur Aufnahme einer Abdichtmasse vorgesehen ist.

20. Rahmen nach Anspruch 19, dadurch gekennzeichnet, daß zur Ausbildung des Freiraumes (35) eine die Außenfläche (34) im Einbauzustand umgebende Schablone (36) vorgesehen ist.

21. Rahmen nach Anspruch 20, dadurch gekennzeichnet, daß die Schablone (36) mit mindestens zwei beweglich zueinander angeordneten Teilen (39) versehen ist.

22. Rahmen nach Anspruch 21, dadurch gekennzeichnet, daß jeweils zwei einander benachbarte Teile (39) durch Scharniere (40) miteinander verbunden sind und nach Entfernen der Randaufnahme (2) in Richtung auf einen von der Randaufnahme (2) freigegebenen Innenraum verschwenkbar sind.
